# FASCICULE DE BREVET EUROPEEN

(11) **EP 3 833 919 B1**
(45) Date de publication et mention de la délivrance du brevet: **07.06.2023**
(21) Numéro de dépôt: 20713034.5
(22) Date de dépôt: 27.03.2020
(51) Int. Cl.: F27B 7/16, F27D 1/14

(54) **RELEVEUR POUR FOUR ROTATIF**
HEBER FÜR EINEN DREHROHROFEN
LIFTER FOR A ROTATING KILN

(30) Priorité: 29.03.2019 FR 1903423
(43) Date de publication de la demande: 16.06.2021
(73) Titulaire: Sarp Industries, 78520 Limay (FR); PA Technologies, 57100 Thionville (FR)
(72) Inventeur: BELMONT, Daniel, 13700 Marignane (FR); BERG, Philippe, 13109 Simiane-Collongue (FR); CHAUCHERIE, Xavier, 78000 Versailles (FR); KOWALSKI, Damien, 57300 Hagondange (FR); MIGUET, Christophe, 57920 Metzeresche (FR); MAIGNE, Eric, 72650 La Bazoge (FR)
(74) Mandataire: Plasseraud IP
(86) Numéro de dépôt international: PCT/EP2020/058720
(87) Numéro de publication internationale: WO 2020/201091

(56) Documents cités:
- FR-A1- 2 298 779
- FR-A1- 2 725 505
- JP-A- H08 152 272

## Description

### Domaine technique

La présente invention concerne un releveur en matériaux réfractaires pour four rotatif briqueté.

### Technique antérieure

Un four rotatif est classiquement constitué par un cylindre métallique externe, appelé virole, et d'un revêtement interne. La virole tourne autour de son axe et entraîne avec elle le revêtement interne. Le revêtement interne du four joue à la fois le rôle d'un calorifuge protégeant la virole contre la température élevée des gaz et celui d'une paroi de protection chimique de la virole.

Le revêtement interne du four est constitué de briques réfractaires comprenant une surface d'extrados, une surface d'intrados opposée à la surface d'extrados et quatre flancs reliant la surface d'extrados et la surface d'intrados. Chaque brique réfractaire est posée sur la virole de manière à ce que sa surface d'extrados soit en contact avec la virole, que sa surface d'intrados soit tournée vers le centre du four et que ses flancs soient en contact avec les flancs des briques adjacentes (à l'exception des briques aux extrémités du four pour lesquelles un flanc n'est pas au contact d'une autre brique). Dans le revêtement interne, les briques réfractaires sont maintenues entre elles par leur propre conicité. Alternativement le revêtement interne de certains fours rotatifs peut être réalisé en béton réfractaire.

Les fours rotatifs sont utilisés dans divers domaines industriels tels que la cimenterie, les fours à chaux, les fours de frittage, et l'incinération de déchets, par exemple les déchets dangereux.

Le four rotatif est typiquement légèrement incliné, par exemple avec un angle d'environ 3°. L'entrée du four rotatif est située à l'extrémité haute du four et comprend un système d'alimentation en déchets à incinérer. La légère inclinaison du four rotatif combinée à la rotation de la virole permet la descente des déchets à incinérer. La sortie du four est située à l'extrémité basse du four et comprend un extracteur de fumées et un extracteur de résidu appelé mâchefer.

Le four rotatif est actuellement le seul type de dispositifs permettant d'incinérer simultanément des déchets liquides, solides et/ou pâteux. La bonne incinération de ces déchets requiert cependant un temps de séjour suffisamment long dans le four rotatif ce qui impose une vitesse de rotation lente. De ce fait, la masse de déchets n'est pas suffisamment brassée à l'intérieur du four et seule la partie supérieure est en contact avec l'air, ce qui limite le débit de déchets traités et détériore la qualité du mâchefer. Ceci concerne en particulier les déchets solides et pâteux qui sont les plus onéreux à traiter.

Ainsi, les fours rotatifs peuvent encore être optimisés, en particulier en augmentant la surface de contact entre l'air et les déchets afin d'augmenter le rendement du four tout en conservant, voire en améliorant, la qualité du mâchefer.

Le mâchefer est usuellement stocké dans un centre d'enfouissement technique de classe 1. Lorsque la qualité du mâchefer n'est pas suffisante, en particulier lorsque la quantité de composés organiques totaux présente dans le mâchefer est inférieure à 1000 ppm selon le test normé sur "lixiviat", ou si certains composés inorganiques (tels que ceux contenant du molybdène) sont présents en trop fortes quantités, alors le mâchefer doit être stabilisé avant d'être stocké. Cette étape de stabilisation est particulièrement onéreuse.

Pour augmenter la surface de contact entre l'air et les déchets, le revêtement interne des fours rotatifs comprend des releveurs, i.e. des briques réfractaires en redent des autres briques réfractaires. Les releveurs créent un obstacle pour les déchets assurant ainsi un meilleur brassage desdits déchets et augmentant la pénétration de l'air dans lesdits déchets.

Cependant l'usure des releveurs est jusqu'à dix fois plus rapide que celle des briques réfractaires du revêtement interne. Pour maintenir le rendement du four rotatif, il est donc nécessaire de remplacer régulièrement les releveurs usés. Cependant il n'est pas possible de remplacer les releveurs usés sans démolir complètement le revêtement interne car les releveurs et les briques sont maintenus entre eux par leur propre conicité qui empêche toute extraction d'un releveur ou d'une brique. En d'autres termes il n'est pas possible de remplacer un seul releveur.

Malgré l'impact important sur le rendement du four rotatif, en particulier sur la qualité de mâchefer produit, les exploitants préfèrent maintenir le four rotatif en activité avec des releveurs usés, voire dont les releveurs ont tous été étêtés (c'est-à-dire qu'ils ont été usés jusqu'à être à ras des briques réfractaires adjacentes), car le coût d'une démolition complète du revêtement interne est très élevé. En effet, cette démolition complète nécessite un temps d'immobilisation du four rotatif important, entre 8 et 12 jours environ, et un changement complet de toutes les briques réfractaires alors que celles-ci peuvent être en bon état.

Des solutions ont été proposées pour faciliter le remplacement des releveurs, cependant elles ne sont pas satisfaisantes car elles diminuent la durée de vie du four rotatif.

Par exemple, FR 2 725 505 propose de répondre à ce besoin à l'aide d'un embout soudé à la virole et d'une tige de serrage qui vont maintenir un bloc sur le revêtement interne. La virole est un élément coûteux et critique du four rotatif et la soudure de l'embout fragilise la virole qui peut donc plus facilement casser. De plus, le revêtement interne peut tourner indépendamment de la virole, ce qui génère des contraintes au niveau de la soudure, casse la soudure de sorte que le bloc n'est plus maintenu et risque de détériorer le revêtement interne. Ainsi la solution proposée par FR 2 725 505 réduit la durée de vie du four rotatif.

La solution proposée par JP H08 152272 consiste à creuser une cavité et percer des trous dans le revêtement interne pour y placer et maintenir un bloc servant de releveur. Cependant creuser une cavité et percer ces trous dans un bloc de revêtement interne engendre des contraintes fragilisent le revêtement interne et donc diminue la durée de vie du four rotatif.

FR 2 298 779 propose, quant à lui, d'intégrer des tiges filetées dans un bloc du revêtement interne et dans un bloc servant de releveur. Ces tiges ne permettent pas de fritter les blocs car elles se dégradent à la température de frittage. Or fritter les blocs permet d'augmenter de façon importante la durée de vie du revêtement interne et donc du four rotatif.

### Problème technique

Il existe donc un besoin d'une solution efficace pour faciliter le remplacement des releveurs afin de maintenir dans le temps le rendement du four rotatif et la qualité de mâchefer.

Il est ainsi du mérite des inventeurs d'avoir trouvé qu'il était possible de répondre à ce besoin à l'aide d'un nouveau type de releveurs pour fours rotatifs en matériau réfractaire, objet du présent exposé.

### Résumé

Ainsi, un premier objet de l'invention est un releveur pour fours rotatifs en matériau réfractaire comprenant :
un bloc de base comprenant une surface d'extrados et une surface de contact opposée à la surface d'extrados ;
un bloc de tête comprenant une surface d'intrados et une surface de contact opposée à la surface d'intrados ;
une fixation pour fixer de manière amovible le bloc de tête au bloc de base de sorte que les surfaces de contact soient en contact mutuel après fixation,
dans lequel la fixation comprend :
   - un ancrage de base, et
   - un ancrage de tête coopérant directement ou indirectement avec l'ancrage de base pour assurer la fixation, et
le bloc de base comprend un logement de base pour recevoir l'ancrage de base.

Ainsi, le revêtement interne est formé à la fois de briques réfractaires et de blocs de base de l'invention, ces derniers servant de points de fixation des blocs de tête jouant le rôle des parties en redent des releveurs conventionnels.

Lors de l'utilisation du four rotatif, les blocs de tête permettent le brassage des déchets à incinérer et s'usent plus rapidement que les briques réfractaires. Lorsque les blocs de tête sont trop usés, il est alors possible de les remplacer en les démontant des blocs de base. Ainsi, de façon avantageuse, la présente invention permet de remplacer uniquement les blocs de tête usés sans changer les blocs de base et sans devoir détruire complètement le revêtement interne du four rotatif.

Le releveur de l'invention permet donc avantageusement de diminuer considérablement le temps nécessaire au remplacement des releveurs usés du revêtement interne d'un four rotatif.

De plus le releveur de l'invention permet de ne remplacer que les blocs de têtes usés sans remplacer les briques réfractaires, ce qui diminue le coût en matière première du revêtement du four rotatif.

Ainsi le releveur de l'invention facilite le maintien dans le temps du rendement du four rotatif et la qualité de mâchefer.

En outre, l'ancrage de base de la fixation du releveur de la présente invention n'est pas physiquement lié à la virole d'un four rotatif, ce qui permet avantageusement de ne pas fragiliser cet élément coûteux et critique du four rotatif, et donc de ne pas diminuer la durée de vie du four rotatif.

De façon avantageuse, le bloc de base comprenant le logement de base du releveur de l'invention peut être produit par coulage suivi d'un éventuel frittage, sans étape de creusage du logement de base. Ainsi le bloc de base n'est pas fragilisé par cette étape de creusage du logement de base et il présente une durée de vie accrue.

Selon l'invention, l'ancrage de base comprend un socle cylindrique à base polygonale et le logement de base présente une forme complémentaire à la forme de l'ancrage de base.

Le bloc de base peut présenter en outre un orifice s'étendant à partir de la surface de contact jusqu'au logement de base et débouchant dans celui-ci.

En particulier, l'orifice du bloc de base peut être traversant et le logement de base peut être formé sur la surface d'extrados.

Le bloc de tête peut comprendre un logement de tête pour recevoir l'ancrage de tête.

En particulier, le bloc de tête peut présenter en outre un orifice s'étendant à partir de la surface d'intrados jusqu'au logement de tête et débouchant dans celui-ci.

Plus particulièrement, l'orifice du bloc de tête peut être traversant et le logement de tête peut être formé sur la surface d'intrados.

L'ancrage de base peut présenter un orifice avec une paroi taraudée, et l'ancrage de tête peut comprendre une tige dont l'extrémité libre est filetée.

Alternativement, l'ancrage de base peut comprendre une tige dont l'extrémité libre est filetée et l'ancrage de tête peut comprendre une tige dont l'extrémité libre comprend un orifice avec une paroi taraudée.

En particulier, la tige de l'ancrage de tête peut présenter deux méplats opposés l'un à l'autre sur l'extrémité opposée à l'extrémité libre.

En particulier, l'ancrage de tête peut comprendre en outre une prise pour l'entraînement relatif de la tige dont l'extrémité libre est filetée dans l'orifice avec une paroi taraudée.

La prise de l'ancrage de tête peut être choisie parmi une empreinte, un entraînement externe ou un multi-entraînement, en particulier un entraînement externe.

La forme de l'empreinte de la prise de l'ancrage de tête peut être choisie parmi la forme à cinq lobes creux, la forme à six pans creux, la forme à six lobes internes, la forme cruciforme, la forme fente, la forme encoche, la forme carrée et la forme triangulaire.

La forme de l'entraînement externe de la prise de l'ancrage de tête peut être choisie parmi la forme hexagonale, la forme cylindrique et la forme à six lobes externes.

La forme du multi-entraînement de la prise de l'ancrage de tête peut être choisie parmi la forme hexagonale fendue, la forme à six pans creux fendus, la forme cruciforme fendue et la forme à six lobes fendus.

Le releveur peut comprendre en outre une attache intermédiaire pour fixer de manière amovible l'ancrage de base et l'ancrage de tête.

En particulier, l'attache intermédiaire peut comprendre une tête et une tige s'étendant à partir de la tête et dont l'extrémité libre est filetée, l'ancrage de base peut présenter un orifice avec une paroi taraudée pour sa fixation avec l'extrémité libre filetée, et l'ancrage de tête peut présenter une butée annulaire pour retenir la tête de l'attache intermédiaire.

Alternativement, l'attache intermédiaire peut comprendre une tête et une tige s'étendant à partir de la tête et dont l'extrémité libre présente un orifice avec une paroi taraudée, l'ancrage de base peut comprendre une tige dont l'extrémité libre est filetée pour sa fixation avec l'orifice avec une paroi taraudée, et l'ancrage de tête peut présenter une butée annulaire pour retenir la tête de l'attache intermédiaire.

Plus particulièrement, la tête de l'attache intermédiaire peut comprendre une prise pour l'entraînement de l'attache intermédiaire et sa fixation avec l'ancrage de base.

La prise de la tête de l'attache intermédiaire peut être choisie parmi une empreinte, un entraînement externe ou un multi-entraînement, en particulier un entraînement externe.

La forme de l'empreinte de la prise de la tête de l'attache intermédiaire peut être choisie parmi la forme à cinq lobes creux, la forme à six pans creux, la forme à six lobes internes, la forme cruciforme, la forme fente, la forme encoche, la forme carrée et la forme triangulaire.

La forme de l'entraînement externe de la prise de la tête de l'attache intermédiaire peut être choisie parmi la forme hexagonale, la forme cylindrique et la forme à six lobes externes.

La forme du multi-entraînement de la prise de la tête de l'attache intermédiaire peut être choisie parmi la forme hexagonale fendue, la forme à six pans creux fendus, la forme cruciforme fendus et la forme à six lobes fendus.

Selon un premier mode de réalisation, l'ancrage de tête peut être réalisé en une seule et même pièce de matière.

Selon un second mode de réalisation, l'ancrage de base peut être réalisé en une seule et même pièce de matière.

Selon un troisième mode de réalisation, l'ancrage de base peut être réalisé en une seule pièce de matière avec le bloc de base.

Selon un quatrième mode de réalisation, l'ancrage de tête peut être réalisé en une seule pièce de matière avec le bloc de tête.

Selon un autre objet, il est proposé un four rotatif selon comprenant un releveur tel que décrit ci-dessus.

Le four rotatif peut être choisi parmi le four à rotatif à revêtement interne réfractaire en briques réfractaires ou en béton réfractaire.

### Brève description des dessins

**Fig. 1**
   [Fig. 1] illustre un éclaté du releveur selon un premier mode de réalisation de l'invention.
**Fig. 2**
   [Fig. 2] une vue de côté du releveur de la Fig.1 avec la fixation et les logements en transparence (en pointillé) montrant la conicité du releveur.
**Fig. 3**
   [Fig. 3] est une vue en coupe selon le plan AA du releveur de la Fig.2.
**Fig. 4**
   [Fig. 4] est une vue agrandie sur le logement de tête du releveur de la Fig.3.
**Fig. 5**
   [Fig. 5] est une vue agrandie sur le logement de base du releveur de la Fig.3
**Fig. 6**
   [Fig. 6] illustre un premier exemple de l'ancrage de tête selon une première variante du premier mode de réalisation.
**Fig. 7**
   [Fig. 7] est une vue en trois-quarts de l'ancrage de tête de la Fig.6.
**Fig. 8**
   [Fig. 8] illustre un deuxième exemple de l'ancrage de tête selon la première variante du premier mode de réalisation.
**Fig. 9**
   [Fig. 9] est une vue en trois-quarts d'un troisième exemple de l'ancrage de tête selon la première variante du premier mode de réalisation.
**Fig. 10**
   [Fig. 10] illustre un exemple de l'ancrage de base selon la première variante des modes de réalisation avec l'orifice indiqué par transparence en pointillé.
**Fig. 11**
   [Fig. 11] est une vue en trois-quarts de l'ancrage de base de la Fig. 10.
**Fig. 12**
   [Fig. 12] est une vue en trois-quarts à partir du bas de l'extrémité de la tige d'un exemple de la tige de l'ancrage de tête selon une deuxième variante du premier mode de réalisation.
**Fig. 13**
   [Fig. 13] est une vue de côté d'un exemple de l'ancrage de base selon la deuxième variante du premier mode de réalisation, le filetage de la tige n'étant pas représenté.
**Fig. 14**
   [Fig. 14] est une vue en trois-quarts de l'ancrage de base de la figure 13 avec le filetage représenté.
**Fig. 15**
   [Fig. 15] illustre un éclaté du releveur selon un deuxième mode de réalisation de l'invention
**Fig. 16**
   [Fig. 16] une vue de côté du releveur de la Fig.15 avec la fixation et les logements en transparence (en pointillé) montrant la conicité du releveur
**Fig. 17**
   [Fig. 17] est un vue en coupe selon le plan AA du releveur de la Fig. 16
**Fig. 18**
   [Fig. 18] illustre un exemple de l'ancrage de tête selon un deuxième mode de réalisation.
**Fig. 19**
   [Fig. 19] est une vue en trois-quarts à partir du haut de l'ancrage de tête de la Fig. 18.
**Fig. 20**
   [Fig. 20] est une vue en trois-quarts à partir du bas de l'ancrage de tête de la Fig. 18.
**Fig. 21**
   [Fig. 21] illustre une attache intermédiaire selon le deuxième mode de réalisation.
**Fig. 22**
   [Fig. 22] illustre une coupe du bloc de base et du bloc de tête assemblés sans la fixation.
**Fig. 23**
   [Fig. 23] illustre une coupe transversale d'un exemple de four rotatif avec releveurs.
**Fig. 24**
   [Fig. 24] illustre une vue partielle en trois-quarts du four rotatif de la figure 23.

### Description détaillée de l'invention

L'invention est maintenant décrite en lien avec les Fig.1 à 24.

Selon un premier objet, l'invention concerne un releveur pour fours rotatifs en matériau réfractaire comprenant :
un bloc de base **1** comprenant une surface d'extrados **11**, une surface de contact **12** opposée à la surface d'extrados **11** ;
un bloc de tête **2** comprenant une surface d'intrados **21** et une surface de contact **22** opposée à la surface d'intrados **21** ; et
une fixation pour fixer de manière amovible le bloc de tête **2** au bloc de base **1** de sorte que les surfaces de contact **12**, **22** soient en contact mutuel après fixation.

Typiquement, le bloc de base **1** comprend une surface d'extrados **11**, une surface de contact **12** opposée à la surface d'extrados **11** et quatre flancs reliant la surface d'extrados **11** et la surface de contact **12**. La surface d'extrados **11** et la surface de contact **12** peuvent être parallèles entre elles. Les flancs du bloc de base **1** sont opposés deux à deux et au moins deux flancs opposés ne sont pas parallèles entre eux de sorte que le bloc de base **1** présente une conicité. Typiquement, l'angle au sommet du triangle formé par la jonction de ces deux flancs opposés peut être de 1° à 10°, en particulier de 3° à 8°, tout particulièrement de 6° à 7°.

Typiquement, le bloc de tête **2** comprend une surface d'intrados **21**, une surface de contact **22** opposée à la surface d'intrados **21** et quatre flancs reliant la surface d'intrados **21** et la surface de contact **22**. La surface d'intrados **21** et la surface de contact **22** peuvent être parallèles entre elles. Les flancs du bloc de tête **2** sont opposés deux à deux et typiquement au moins deux flancs opposés ne sont pas parallèles entre eux de sorte que l'angle au sommet du triangle formé par la jonction de ces deux flancs opposés peut être de 1° à 10°, en particulier de 3° à 8°, tout particulièrement de 6° à 7°.

Selon un mode de réalisation, illustrée par la Fig. 1, le bloc de tête **2** peut comprendre un chanfrein **25** entre la surface d'intrados **21** et au moins un des quatre flancs, en particulier entre la surface d'intrados **21** et les deux flancs opposés, plus particulièrement les deux flancs opposés qui typiquement ne sont pas parallèles entre eux.

La surface de contact **12** du bloc de base **1** est destinée à être en contact avec la surface de contact **22** du bloc de tête **2,** elles présentent donc des formes tridimensionnelles complémentaires.

Typiquement, les surfaces de contact **12, 22** des deux blocs **1, 2** peuvent présenter la même forme et la même taille. En particulier les surfaces de contact **12, 22** ont une forme polygonale, par exemple une forme de triangle, une forme de carré ou une forme de rectangle. De préférence, les surfaces de contact **12, 22** sont planes.

Cependant, les surfaces de contact **12, 22** des deux blocs **1, 2** peuvent présenter des formes différentes et/ou des tailles différentes.

Typiquement, le matériau réfractaire du bloc de base **1** et du bloc de tête **2** peut être choisi parmi les alliages métalliques, les céramiques ou les bétons.

Parmi les bétons, les bétons élaborés à partir de matériaux réfractaires à haute teneur en alumine et à liant mullitique ou à partir de matériaux réfractaires à matrice mullite-zircone sont particulièrement adaptés pour la fabrication des blocs de base **1** et de tête **2**. De préférence les bétons sont fibrés avec des fibres en acier, en particulier en acier inoxydable, pouvant présenter une longueur de 20 à 40 mm. De façon avantageuse ces fibres en acier, de préférence en acier inoxydable réfractaire, renforcent la microstructure des bétons et ainsi la résistance mécanique des bétons. De préférence, les bétons sont préalablement frittés à des températures comprises entre 1050 et 1350°C.

Les alliages métalliques qui peuvent être utilisés sont classiquement des aciers inoxydables réfractaires, en particulier l'alliage 310S. Les céramiques qui peuvent être utilisées sont typiquement des bétons élaborés à partir de matériaux réfractaires à haute teneur en alumine et à liant mullitique ou à partir de matériaux réfractaires à matrice mullite-zircone. Préférentiellement, les bétons sont fibrés avec des fibres en acier inoxydable de 20 à 40 mm de longueur afin de renforcer la microstructure des bétons et ainsi la résistance mécanique des bétons. De préférence, les bétons sont préalablement frittés à des températures comprises entre 1050 et 1350°C.

Le matériau réfractaire du bloc de base **1** peut être le même ou être différent du matériau réfractaire du bloc de tête **2**.

De préférence, le bloc de base **1** et le bloc de tête **2** sont en béton, tel que ceux décrits ci-dessus.

La fixation comprend :
- un ancrage de base **31**, et
- un ancrage de tête **32** coopérant directement ou indirectement avec l'ancrage de base **31** pour assurer la fixation.

Typiquement, le matériau de l'ancrage de base **31** et de l'ancrage de tête **32** peut être choisi parmi les alliages métalliques (tels que les aciers), les céramiques, le titane, ou leurs mélanges en particulier les aciers.

Parmi les aciers, les aciers inoxydables, en particulier les aciers inoxydables réfractaires, tels que l'acier AISI310S, sont particulièrement adaptés pour la fabrication de l'ancrage de base **31** et de l'ancrage de tête **32**. En effet les aciers inoxydables réfractaires présentent l'avantage d'avoir une bonne résistance mécanique et une bonne tenue à la corrosion à haute température.

Le matériau de l'ancrage de base **31** et celui de l'ancrage de tête **32** peuvent être le même ou être différents.

L'ancrage de base **31** peut être réalisé en plusieurs pièces de matière ou en une seule et même pièce de matière, de préférence en une seule et même pièce de matière.

L'ancrage de tête **32** peut être réalisé en plusieurs pièces de matière ou en une seule et même pièce de matière, de préférence en une seule et même pièce de matière.

De façon avantageuse, réaliser l'ancrage de tête **32** et/ou l'ancrage de base **31** en une seule et même pièce de matière permet d'améliorer leur résistance aux contraintes mécaniques et thermiques pouvant s'exercer sur le ou les ancrages dans le four rotatif.

Selon un premier mode de réalisation, illustré par les Fig. 1 à 14, l'ancrage de base **31** et l'ancrage de tête **32** coopèrent directement pour assurer la fixation.

Typiquement, lorsque l'ancrage de base **31** et l'ancrage de tête **32** coopèrent directement, alors l'un des deux ancrages correspond au composant mâle et l'autre ancrage correspond au composant femelle d'un système de fixation, tel que le système vis-écrou.

Ainsi selon une première variante de ce premier mode de réalisation, illustré par les Fig. 1 à 11, l'ancrage de base **31** peut présenter un orifice **311** avec une paroi taraudée et l'ancrage de tête **32** peut comprendre une tige **321** dont l'extrémité libre est filetée.

L'ancrage de base **31** peut être réalisé en une seule pièce de matière avec le bloc de base **1**. Auquel cas, l'orifice **311** est réalisé dans le bloc de base 1.

Le bloc de base **1** comprend un logement de base **13** pour recevoir l'ancrage de base **31**. Comme illustré sur la Fig. 5, le logement de base **13** présente une forme complémentaire à la forme de l'ancrage de base **31**.

Typiquement, le logement de base **13** peut être formé sur la surface de contact **12** du bloc de base **1**, dans le bloc de base **1** ou sur la surface d'extrados **11** du bloc de base **1**.

Lorsque le logement de base **13** est formé dans le bloc de base **1** ou sur la surface d'extrados **11**, alors le bloc de base **1** présente en outre un orifice **14** s'étendant à partir de la surface de contact **12** jusqu'au logement de base **13** et débouchant dans celui-ci, de préférence perpendiculairement à la surface de contact **12**.

Comme illustré sur les Fig. 10 et 11, l'ancrage de base **31** comprend un socle **312** cylindrique droit. Selon l'invention, le socle **312** est un cylindre à base polygonale telle qu'une base triangulaire, une base carrée, une base rectangulaire, une base hexagonale, et une base octogonale. De manière générale, le cylindre peut être à base polygonale régulière. De façon avantageuse, la forme du cylindre à base polygonale permet d'éviter la rotation de l'ancrage de base **31** dans le logement de base **13** et donc de faciliter sa coopération directe avec l'ancrage de tête **32** pour assurer la fixation.

L'ancrage de base **31** peut comprendre en outre un plot **313** cylindrique droit s'étendant à partir du socle **312**, de préférence à partir du centre de socle **312**, toujours de préférence perpendiculairement au socle **312**, la section du plot **313** étant plus petite que la section du socle **312** de sorte à former un épaulement. La surface annulaire du socle **312** autour du plot **313** forme une butée **317** et le logement de base **13** comprend une butée **131** complémentaire permettant de retenir l'ancrage de base **31** dans le logement de base **13**.

L'orifice **311** peut être réalisé dans le socle **312** uniquement quand le plot n'est pas prévu, ou dans le plot **313** et éventuellement dans le socle **312** quand le plot **313** est prévu. Il peut être traversant ou borgne. La paroi taraudée de l'orifice **311** ne s'étend pas nécessairement sur toute la longueur de celui-ci.

La forme du plot **313** n'est pas déterminante, du moment que l'orifice **311** puisse y être formé. Cependant, de manière préférentielle, le plot **313** présente une forme cylindrique circulaire.

L'ancrage de tête **32** peut être réalisé en une seule pièce de matière avec le bloc de tête **2**. Auquel cas, la tige **321** s'étend à partir de la surface de contact **22** du bloc de tête **2**, de préférence perpendiculairement à cette surface.

L'ancrage de tête **32** peut être réalisé séparément du bloc de tête **2**. Auquel cas le bloc de tête **2** comprend un logement de tête **23** pour recevoir l'ancrage de tête **32**. Comme illustré sur la Fig. 4, le logement de tête **23** présente une forme complémentaire à la forme de l'ancrage de tête **32**.

Typiquement le logement de tête **23** peut être formé sur la surface d'intrados **21** du bloc de tête **2**, dans le bloc de tête **2** ou sur la surface de contact **22** du bloc de tête **2**.

Lorsque le logement de tête **23** est formé dans le bloc de tête **2** ou sur la surface de contact **22**, alors le bloc de tête **2** présente en outre un orifice **24** s'étendant à partir de la surface d'intrados **21** jusqu'au logement de tête **23** et débouchant dans celui-ci, de préférence perpendiculairement à la surface d'intrados **21**.

Typiquement l'extrémité libre filetée de la tige **321** présente un pas de vis standard choisi parmi les diamètres de 6 mm à 36 mm, en particulier de 6, 7, 8, 9, 10, 12, 14, 16, 18, 20, 22, 24, 26, 28, 30, 32, 34 et 36 mm. Alternativement, le pas de vis peut être spécifique et choisi parmi les filetages ronds de diamètre indiqué ci-dessus et avec un pas de 1 à 6, en particulier de 1, 1,5, 2, 2,5, 3, 3,5, 4, 4,5, 5, 5,5 et 6.

Comme illustré sur les Fig. 6 à 9, l'ancrage de tête **32** peut comprendre une embase **322** cylindrique droit comprenant une face d'extrados **3221** et une face d'intrados **3222,** les deux faces étant opposées l'une à l'autre. Par exemple l'embase **322** est un cylindre à base polygonale telle qu'une base triangulaire, une base carrée, une base rectangulaire, une base hexagonale, et une base octogonale. De manière générale le cylindre peut être à base polygonale régulière. De façon avantageuse une embase **322** qui est un cylindre à base polygonale pouvant servir de prise pour l'entraînement relatif de l'extrémité libre filetée de la tige **321** dans l'orifice **311** de l'ancrage de base **31**.

La tige **321** peut s'étendre à partir de la face d'extrados **3221** de l'embase **322**, de préférence à partir du centre de la face d'extrados **3221** de l'embase **322**, toujours de préférence perpendiculairement à cette surface, la section de la tige **321** étant plus petite que la section de l'embase **322**. Typiquement la transition **327** entre l'embase **322** et la tige **321** peut être un épaulement, un tronçon tronconique ou un congé.

De manière générale, la surface d'extrados **3221** de l'embase **322** ou la transition **327** entre l'embase **322** et la tige **321** peut former butée contre le logement de tête **23**.

Typiquement, l'extrémité libre filetée **3211** de la tige **321** peut présenter une section transversale plus petite que le reste du corps de la tige **321**. La transition **3212** entre l'extrémité libre filetée **3211** de la tige **321** et le reste du corps de la tige **321** peut être un épaulement, un tronçon tronconique ou un congé. La transition **3212** peut former une deuxième butée contre l'ancrage de base **31** ou le bloc de base **1** pour indiquer à l'opérateur quand stopper la rotation de l'ancrage de tête **32** et ainsi éviter de casser l'extrémité libre filetée de la tige **321** dans l'orifice **311**.

De même, de préférence, la tige **321** présente une forme générale cylindrique droite à base circulaire. Lorsque la tige **321** présente une extrémité libre de section plus petite, à la fois l'extrémité libre et le reste du corps de la tige **321** présentent préférentiellement une forme générale cylindrique droite à base circulaire.

L'ancrage de tête **32** peut en outre comprendre une prise **323** sur la face d'intrados **3222** de l'embase **322** pour l'entraînement de l'extrémité libre filetée de la tige **321** dans l'orifice **311** de l'ancrage de base **31**.

Selon une seconde variante de ce premier mode de réalisation, illustrée par les Fig. 12 à 14, l'ancrage de base **31** peut comprendre une tige **314** dont l'extrémité libre est filetée et l'ancrage de tête **32** peut comprendre un orifice **324** avec une paroi taraudée **3241.**

L'ancrage de base **31** peut être réalisé en une seule pièce de matière avec le bloc de base **1**. Auquel cas la tige **314** s'étend à partir de la surface de contact **12** du bloc de base **1**, de préférence perpendiculairement à la surface de contact **12**.

L'ancrage de base **31** peut être réalisé séparément du bloc de base **1**. Auquel cas, le bloc de base **1** comprend un logement de base **13** pour recevoir l'ancrage de base **31**. Le logement de base **13** est tel que décrit ci-dessus en lien avec la première variante du premier mode de réalisation.

L'ancrage de base **31** peut comprendre un socle **312** tel que décrit ci-dessus en lien avec la première variante du premier mode de réalisation.

La tige **314** s'étend à partir du socle **312**, de préférence à partir du centre du socle **312**, de préférence perpendiculairement au socle, la section de la tige **314** étant plus petite que la section du socle **312**. Grâce à la différence de section entre le socle **312** et la tige **314**, l'ancrage de base **31** présente une première butée autour de la tige **314** pour venir en butée contre une paroi du logement de base **13** et permettre de retenir l'ancrage de base **31** dans le logement de base **13**. Typiquement cette butée peut présenter une forme tronconique, annulaire plate ou de congé.

Typiquement l'extrémité libre filetée de la tige **314** présente un pas de vis standard choisi parmi les diamètres de 6 mm à 36 mm, en particulier de 6, 7, 8, 9, 10, 12, 14, 16, 18, 20, 22, 24, 26, 28, 30, 32, 34 et 36 mm. Alternativement, le pas de vis peut être spécifique et choisi parmi les filetages ronds de diamètre indiqué ci-dessus et avec un pas de 1 à 6, en particulier de 1, 1,5, 2, 2,5, 3, 3,5, 4, 4,5, 5, 5,5 et 6.

L'ancrage de tête **32** peut être réalisé en une seule pièce de matière avec le bloc de tête **2**. Auquel cas, l'orifice **324** est réalisé dans le bloc de tête 2.

L'ancrage de tête **32** peut être réalisé séparément du bloc de tête **2**. Auquel cas le bloc de tête **2** comprend un logement de tête **23** pour recevoir l'ancrage de tête **32**. Le logement de tête **23** est tel que décrit ci-dessus en lien avec la première variante du premier mode de réalisation.

L'ancrage de tête **32** peut comprendre une embase **322** dans laquelle est réalisé l'orifice **324**. Éventuellement, une tige **321** peut s'étendre à partir de l'embase **322**, auquel cas l'orifice **324** est réalisé dans la tige **321** à partir de son extrémité libre et peut s'étendre jusque dans l'embase **322.** Les caractéristiques de l'embase **322**, de la tige **321** et de la transition entre la tige **321** et l'embase **322** peuvent être les mêmes que celles décrites en référence à la première variante du premier mode de réalisation.

Par ailleurs, comme dans la première variante du premier mode de réalisation, l'extrémité libre de la tige **321,** dans laquelle est formé l'orifice **324**, peut présenter une section transversale plus petite que le reste du corps de la tige **321**. La transition entre cette extrémité libre et le reste du corps de la tige **321** peut être la même que celle décrite en référence au premier mode de réalisation.

L'orifice **324** peut être traversant ou borgne. La paroi taraudée **3241** de l'orifice **324** ne s'étend pas nécessairement sur toute la longueur de celui-ci.

Dans les deux variantes du premier mode de réalisation, l'ancrage de tête **32** peut présenter deux méplats **325** opposés l'un à l'autre et positionnés sur l'extrémité opposée à l'extrémité libre de la tige **321** et notamment sur le reste du corps de la tige **321**, en particulier sur l'extrémité opposée à l'extrémité libre de la tige **321**.

De façon avantageuse, ces deux méplats **325** constituent une sécurité permettant de désolidariser le composant mâle du composant femelle formés par les ancrages de base et de tête et ce malgré l'absence de l'embase **322** de l'ancrage de tête **32** due à une cassure de celui-ci.

Selon un second mode de réalisation, illustré par les Fig. 15 à 21, l'ancrage de base **31** et l'ancrage de tête **32** coopèrent indirectement.

Lorsque l'ancrage de base **31** et l'ancrage de tête **32** coopèrent indirectement alors le releveur de l'invention comprend en outre une attache intermédiaire **33** pour fixer de manière amovible l'ancrage de base **31** et l'ancrage de tête **32**.

L'ancrage de base **31** peut présenter les mêmes caractéristiques que dans le dans le premier mode de réalisation et ne sera pas décrit à nouveau ici.

Dans ce mode de réalisation, l'ancrage de tête **32** comprend une embase **322** présentant une ouverture **3223** pour le passage de l'attache intermédiaire **33**. L'ancrage de tête **32** comprend en outre une tige tubulaire **326** s'étendant à partir de l'embase **322**, de préférence perpendiculairement à l'embase **322**, et adaptée pour le passage de l'attache intermédiaire **33** à l'intérieure de celle-ci. La transition entre l'embase **322** et la tige tubulaire **326** peut être la même que celle entre l'embase **322** et la tige **321** du premier mode de réalisation décrit ci-dessus. L'extrémité libre de la tige tubulaire **326** présente une rondelle plate **3261,** de préférence réalisée en une seule et même pièce de matière avec le reste de la tige tubulaire **326,** voire de l'ancrage de tête **32**.

L'attache intermédiaire **33** peut comprendre une tête **331**.

L'attache intermédiaire **33** peut en outre comprendre une tige **332** s'étendant à partir de la tête **331**, de préférence perpendiculairement au plan moyen de la tête **331**.Les caractéristiques de la tête **331** peuvent être les mêmes que celles de l'embase **322** de l'ancrage de tête **32** du premier mode de réalisation. Alternativement l'attache intermédiaire **33** ne comprend que la tête **331** qui peut être un boulon pour assure la fixation avec une extrémité filetée de la tige **314** de l'ancrage de base **31**.

De même, les caractéristiques de l'extrémité libre de la tige **332** de l'attache intermédiaire **33** peuvent être les mêmes que celles de l'extrémité libre de la tige **321** de l'ancrage de tête **32** du premier mode de réalisation, le choix entre la première ou la deuxième variante étant fonction de la forme de l'ancrage de base **31** choisie.

La transition entre la tête **331** et la tige **332** peut être la même que celle entre l'embase **322** et la tige **321** de l'ancrage de tête **32** du premier mode de réalisation, mais de préférence est un épaulement ou un congé formant butée pour venir contre la rondelle plate **3261** à l'extrémité de la tige **321** de l'ancrage de tête **32**. Ainsi, la taille de l'orifice de la rondelle plate **3261** est plus petite que celle de la tête **331** de l'attache intermédiaire **33**.

L'attache intermédiaire **33** peut comprendre en outre une prise **333** positionnée sur la tête **331** pour l'entraînement de l'attache intermédiaire **33** et sa fixation avec l'ancrage de base **31**.

Dans tous les modes de réalisation, la prise **323, 333** est choisie parmi une empreinte, un entraînement externe ou un multi-entraînement, en particulier un entraînement externe.

De façon avantageuse, un entraînement externe permet de solidariser et de désolidariser aisément le composant mâle du composant femelle formé par les ancrages de base et de tête.

Typiquement, la forme de l'entraînement externe est choisie parmi la forme hexagonale, la forme cylindrique et la forme à six lobes externes.

Typiquement, la forme de l'empreinte est choisie parmi la forme à cinq lobes creux, la forme à six pans creux, la forme à six lobes internes, la forme cruciforme, la forme fente, la forme encoche, la forme carrée et la forme triangulaire.

Typiquement, la forme de la forme du multi-entraînement est choisie parmi la forme hexagonale fendue, la forme à six pans creux fendus, la forme cruciforme fendue et la forme à six lobes fendus.

Typiquement la fixation peut comprendre en outre une rondelle élastique **34**. Cette rondelle élastique **34** est disposée entre l'attache intermédiaire **33** et l'ancrage de tête **32** et permet d'empêcher la rotation relative de l'attache intermédiaire **33** et l'ancrage de tête **32**.

L'invention concerne également un four rotatif **9** comprenant un releveur tel que décrit ci-dessus, voir Fig. 23 et 24.

Typiquement le four rotatif **9** comprend une virole **92** et un revêtement interne réfractaire. De manière général, le revêtement interne réfractaires comprend des briques réfractaires **91** ou du béton réfractaire et un bloc de base **1** du releveur tel que décrit ci-dessus, le bloc de base **1** servant de point de fixation d'un bloc de tête **2** du releveur tel que décrit ci-dessus.

### Exemples

Les releveurs illustrés par la Fig.1 ont été testés sur un four rotatif d'incinération de déchets dangereux en France pendant 6 mois. Tous les 3 mois les releveurs usés sont remplacés en 2 jours et sans qu'il soit nécessaire de détruire le revêtement interne du four rotatif.

Classiquement et suivant la taille du four, un remplacement de releveur est réalisé en 8 à 12 jours lors de la réfection du briquetage du four et nécessite la destruction du revêtement interne du four rotatif.

Par rapport à un four rotatif dont les releveurs usés ne sont pas remplacés, les résultats montrent qu'au cours des 6 mois de test :
- le débit incinéré de déchets solides et pâteux est augmenté significativement de 15% lissé sur 3 mois,
- la qualité de mâchefer est nettement améliorée avec une moyenne en COT de l'ordre de 350 ppm, permettant ainsi d'éviter de stabiliser les mâchefers et donc de les envoyer directement en stockage direct.

D'autres résultats indirects sont observés mais à ce jour non précisément quantifiés :
- diminution du volume de mâchefer rapporté à la tonne incinérée,
- moindre sollicitation des extracteurs à mâchefer facilitant leur maintenance,
- diminution des débits d'injection de déchets liquides à haut pouvoir calorifique ou de combustibles (huiles par ex.) en appoint de la combustion ;
- augmentation des débits d'injection de déchets liquides à bas pouvoir calorifique.

## Revendications

1. Releveur pour fours rotatifs en matériau réfractaire comprenant :
un bloc de base (1) comprenant une surface d'extrados (11), une surface de contact (12) opposée à la surface d'extrados (11);
un bloc de tête (2) comprenant une surface d'intrados (21) et une surface de contact (22) opposée à la surface d'intrados (21) ;
une fixation pour fixer de manière amovible le bloc de tête (2) au bloc de base (1) de sorte que les surfaces de contact (12, 22) soient en contact mutuel après fixation
dans lequel la fixation comprend :
- un ancrage de base (31), et
- un ancrage de tête (32) coopérant directement ou indirectement avec l'ancrage de base (31) pour assurer la fixation,
le bloc de base (1) comprend un logement de base (13) pour recevoir l'ancrage de base (31), et
dans lequel l'ancrage de base (31) comprend un socle (312) cylindrique à base polygonale et le logement de base (13) présente une forme complémentaire à la forme de l'ancrage de base (31).

2. Releveur selon la revendication 1 dans lequel le bloc de base (1) présente en outre un orifice (14) s'étendant à partir de la surface de contact (12) jusqu'au logement de base (13) et débouchant dans celui-ci.

3. Releveur selon la revendication 1 ou la revendication 2 dans lequel le bloc de tête (2) comprend un logement de tête (23) pour recevoir l'ancrage de tête (32).

4. Releveur selon la revendication 3 dans lequel le bloc de tête (2) présente en outre un orifice (24) s'étendant à partir de la surface d'intrados (21) jusqu'au logement de tête (23) et débouchant dans celui-ci.

5. Releveur selon l'une des revendications 1 à 4 dans lequel l'ancrage de base (31) présente un orifice (311) avec une paroi taraudée, et l'ancrage de tête (32) comprend une tige (321) dont l'extrémité libre est filetée, ou l'ancrage de base (31) comprend une tige (314) dont l'extrémité libre est filetée et l'ancrage de tête (32) comprend un orifice (324) avec une paroi taraudée (324).

6. Releveur selon la revendication 5 dans lequel la tige (321) de l'ancrage de tête (32) présente deux méplats opposés l'un à l'autre sur l'extrémité opposée à l'extrémité libre.

7. Releveur selon la revendication 5 ou la revendication 6 dans lequel l'ancrage de tête (32) comprend en outre une prise (323) pour l'entraînement de la tige (321, 314) dont l'extrémité libre est filetée dans l'orifice (311, 324) avec une paroi taraudée.

8. Releveur selon les revendications 1 à 4 comprenant en outre une attache intermédiaire (33) pour fixer de manière amovible l'ancrage de base (31) et l'ancrage de tête (32).

9. Releveur selon la revendication 8 dans lequel l'attache intermédiaire (33) comprend une tête (331) et une tige (332) s'étendant à partir de la tête (331) et dont l'extrémité libre est filetée, l'ancrage de base (31) présente un orifice (311) avec une paroi taraudée pour sa fixation avec l'extrémité libre filetée, et l'ancrage de tête (32) présente une butée annulaire pour retenir la tête (331) de l'attache intermédiaire (33); ou
l'attache intermédiaire (33) comprend une tête (331) et une tige (332) s'étendant à partir de la tête (331) et dont l'extrémité libre présente un orifice avec une paroi taraudée, l'ancrage de base (31) comprend une tige (314) dont l'extrémité libre est filetée pour sa fixation avec l'orifice avec une paroi taraudée, et l'ancrage de tête (32) présente une butée annulaire pour retenir la tête (331) de l'attache intermédiaire (33).

10. Four rotatif comprenant un releveur selon l'une des revendications 1 à 9.

## Patentansprüche

1. Heber für Drehrohröfen aus feuerfestem Material, umfassend:
einen Basisblock (1) mit einer Außenfläche (11) und einer Kontaktfläche (12), die der Außenfläche (11) gegenüberliegt;
einen Kopfblock (2) mit einer Innenfläche (21) und einer Kontaktfläche (22), die der Innenfläche (21) gegenüberliegt;
eine Befestigung zum lösbaren Befestigen des Kopfblocks (2) am Basisblock (1), so dass die Kontaktflächen (12, 22) nach der Befestigung in gegenseitigem Kontakt stehen,
wobei die Befestigung Folgendes umfasst:
- einen Basisanker (31), und
- einen Kopfanker (32), der direkt oder indirekt mit dem Basisanker (31) zusammenwirkt, um die Befestigung zu gewährleisten,
wobei der Basisblock (1) ein Basisgehäuse (13) zur Aufnahme des Basisankers (31) umfasst, und
wobei der Basisanker (31) einen zylindrischen Sockel (312) mit polygonaler Basis umfasst und das Basisgehäuse (13) eine Form aufweist, die komplementär zu der Form des Basisankers (31) ist.

2. Heber nach Anspruch 1, wobei der Basisblock (1) ferner eine Öffnung (14) aufweist, die sich von der Kontaktfläche (12) bis zum Basisgehäuse (13) erstreckt und in dieses mündet.

3. Heber nach Anspruch 1 oder Anspruch 2, wobei der Kopfblock (2) ein Kopfgehäuse (23) zur Aufnahme des Kopfankers (32) aufweist.

4. Heber nach Anspruch 3, wobei der Kopfblock (2) ferner eine Öffnung (24) aufweist, die sich von der Innenfläche (21) bis zum Kopfgehäuse (23) erstreckt und in dieses mündet.

5. Heber nach einem der Ansprüche 1 bis 4, wobei der Basisanker (31) eine Öffnung (311) mit einer Gewinde-Wand aufweist und der Kopfanker (32) eine Stange (321) umfasst, deren freies Ende ein Gewinde aufweist, oder der Basisanker (31) eine Stange (314) umfasst, deren freies Ende ein Gewinde aufweist und der Kopfanker (32) eine Öffnung (324) mit einer Gewinde-Wand (324) umfasst.

6. Heber nach Anspruch 5, wobei die Stange (321) des Kopfankers (32) an dem dem freien Ende gegenüberliegenden Ende zwei einander gegenüberliegende Abflachungen aufweist.

7. Heber nach Anspruch 5 oder Anspruch 6, wobei der Kopfanker (32) ferner eine Aufnahme (323) zum Mitnehmen der Stange (321, 314) aufweist, deren freies Ende mit einem Gewinde in der Öffnung (311, 324) mit einer Gewinde-Wand versehen ist.

8. Heber nach den Ansprüchen 1 bis 4, der ferner eine Zwischenbefestigung (33) zum lösbaren Befestigen des Basisankers (31) und des Kopfankers (32) umfasst.

9. Heber nach Anspruch 8, wobei die Zwischenbefestigung (33) einen Kopf (331) und eine Stange (332) umfasst, die sich vom Kopf (331) aus erstreckt und deren freies Ende mit einem Gewinde versehen ist, wobei der Basisanker (31) eine Öffnung (311) mit einer mit einem Gewinde versehenen Wand zur Befestigung mit dem mit einem Gewinde versehenen freien Ende aufweist, und wobei der Kopfanker (32) einen ringförmigen Anschlag aufweist, um den Kopf (331) der Zwischenbefestigung (33) zurückzuhalten; oder
wobei die Zwischenbefestigung (33) einen Kopf (331) und eine Stange (332) umfasst, die sich von dem Kopf (331) aus erstreckt und deren freies Ende eine Öffnung mit einer Gewinde-Wand aufweist, wobei der Basisanker (31) eine Stange (314) umfasst, deren freies Ende mit einem Gewinde versehen ist, um es mit der Öffnung mit einer Gewinde-Wand zu verbinden, und der Kopfanker (32) einen ringförmigen Anschlag aufweist, um den Kopf (331) der Zwischenbefestigung (33) zurückzuhalten.

10. Drehrohofen, umfassend einen Heber nach einem der Ansprüche 1 bis 9.

## Claims

1. Lifter for rotating kilns made of refractory material, comprising:
a base unit (1) comprising a top surface (11), a contact surface (12) opposite the top surface (11);
a head unit (2) comprising a lower surface (21) and a contact surface (22) opposite the lower surface (21);
a fastener for releasably attaching the head unit (2) to the base unit (1) in such a way that the contact surfaces (12, 22) are in mutual contact after attachment in which the fastener comprises:
- a base anchor (31), and
- a head anchor (32) cooperating directly or indirectly with the base anchor (31) to ensure the attachment,
the base unit (1) comprises a base housing (13) for accommodating the base anchor (31), and
wherein the base anchor (31) comprises a cylindrical base (312) with a polygonal base and the base housing (13) has a shape complementary to the shape of the base anchor (31).

2. Lifter according to claim 1 wherein the base unit (1) further has a hole (14) extending from the contact surface (12) to the base housing (13) and opening therein.

3. Lifter according to claim 1 or claim 2 wherein the head unit (2) comprises a head housing (23) for accommodating the head anchor (32).

4. Lifter according to claim 3 wherein the head unit (2) further has a hole (24) extending from the lower surface (21) to the head housing (23) and opening therein.

5. Lifter according to one of claims 1 to 4 wherein the base anchor (31) has a hole (311) with a threaded wall, and the head anchor (32) comprises a rod (321), the free end of which is threaded, or the base anchor (31) comprises a rod (314), the free end of which is threaded and the head anchor (32) comprises a hole (324) with a threaded wall (324).

6. Lifter according to claim 5 wherein the rod (321) of the head anchor (32) has two flats opposite each other at on the opposite end to the free end.

7. Lifter according to claim 5 or claim 6 wherein the head anchor (32) further comprises an engagement (323) for driving the rod (321, 314), the free end of which is threaded into the hole (311, 324) with a threaded wall.

8. Lifter according to claims 1 to 4 further comprising an intermediate fastener (33) for releasably attaching the base anchor (31) and the head anchor (32).

9. Lifter according to claim 8 wherein the intermediate fastener (33) comprises a head (331) and a rod (332) extending from the head (331) and the free end of which is threaded, the base anchor (31) has a hole (311) with a threaded wall for its attachment to the threaded free end, and the head anchor (32) has an annular stop to retain the head (331) of the intermediate fastener (33); or
the intermediate fastener (33) comprises a head (331) and a rod (332) extending from the head (331) and the free end of which has a hole with a threaded wall, the base anchor (31) comprises a rod (314), the free end of which is threaded for its attachment to the hole with a threaded wall, and the head anchor (32) has an annular stop to retain the head (331) of the intermediate fastener (33).

10. Rotating kiln comprising a lifter according to one of claims 1 to 9.
